# EUROPÄISCHE PATENTSCHRIFT

(11) **EP 1 019 624 B1**
(45) Veröffentlichungstag und Bekanntmachung des Hinweises auf die Patenterteilung: **03.04.2002**
(21) Anmeldenummer: 98951261.1
(22) Anmeldetag: 02.09.1998
(51) Int. Cl.: F02D 41/20, F02D 35/00, H01F 7/18, F01L 9/04

(54) **VERFAHREN ZUM STEUERN EINES ELEKTROMECHANISCHEN STELLGERÄTS**
METHOD FOR CONTROLLING AN ELECTRO MECHANICAL REGULATING DEVICE
PROCEDE POUR LA COMMANDE D'UN DISPOSITIF DE REGLAGE ELECTROMECANIQUE

(30) Priorität: 29.09.1997 DE 19742989
(43) Veröffentlichungstag der Anmeldung: 19.07.2000
(73) Patentinhaber: SIEMENS AKTIENGESELLSCHAFT, 80333 München (DE)
(72) Erfinder: MÜLLER, Nikolaus, D-93059 Regensburg (DE); KOCH, Achim, D-93105 Tegernheim (DE)
(86) Internationale Anmeldenummer: DE9802585
(87) Internationale Veröffentlichungsnummer: WO9917009

(56) Entgegenhaltungen:
- EP-A- 0 376 716
- EP-A- 0 566 281
- EP-A- 0 724 067
- DE-A- 19 526 683
- US-A- 4 029 068
- US-A- 5 650 909
- PATENT ABSTRACTS OF JAPAN vol. 015, no. 061 (M-1081), 13. Februar 1991 & JP 02 291412 A (ISUZU CERAMICS KENKYUSHO:KK), 3. Dezember 1990

## Beschreibung

Die Erfindung betrifft ein Verfahren zum Steuern eines elektromechanischen Stellgeräts. Sie betrifft insbesondere ein Stellgerät zum Steuern einer Brennkraftmaschine.

Ein bekanntes Stellgerät (DE 195 26 683 A1) hat ein Stellglied, das als Gaswechselventil ausgebildet ist, und einen Stellantrieb. Der Stellantrieb weist zwei Elektromagnete auf, zwischen denen jeweils gegen die Kraft eines Rückstellmittels eine Ankerplatte durch Abschalten des Spulenstroms am haltenden Elektromagneten und Einschalten des Spulenstroms am fangenden Elektromagneten bewegt werden kann. Der Spulenstrom des jeweils fangenden Elektromagneten wird auf einen vorgegebenen Fangwert I_MAX während einer vorgegebenen Zeitdauer konstant gehalten, dann für eine vorgegebene Abschaltzeit abgeschaltet und anschließend von einem Zweipunktregler mit Hysterese auf einen Haltewert geregelt. Aus dem zeitlichen Verlauf des Spulenstroms während der Abschaltzeit wird ein Prellen der Ankerplatte an dem jeweiligen Elektromagneten erkannt und eine entsprechende Korrektur des Fangwertes vorgenommen. Der Spulenstrom kann jedoch erst bei dem nächsten Fangvorgang auf den korrigierten Fangwert eingestellt werden. So kann sich die Ankerplatte während der Abschaltzeit gegebenenfalls soweit von dem einfangenden Elektromagneten wegbewegen, daß durch den Haltestrom nicht mehr eine ausreichende Kraft aufgebracht werden kann, um die Ankerplatte in Anlage mit dem einfangenden Elektromagneten zu bringen.

Ein weiteres bekanntes Stellgerät (US 5650909) hat ein Stellglied, das als Einspritzventil ausgebildet ist und einen Stellantrieb. Der Stellantrieb weist einen Elektromagnet, einen Anker und ein Rückstellmittel auf. Durch ein Bestromen in einer Spule des Elektromagneten kann die Ankerplatte gegen die Kraft des Rückstellmittel in Anlage mit dem Elektromagneten gebracht werden. Dem Stellantrieb ist ein Regler zugeordnet, dessen Regelgröße der Strom durch die Spule des Elektromagneten ist. Um den Anker von einer ersten Stellung zur Anlage an dem Elektromagneten zu bringen, wird als Sollwert des Stroms durch die Spule ein Maximalwert vorgegeben, bis der Anker beginnt sich zu bewegen. Anschließend wird als Sollwert ein Öffnungswert vorgegeben, der niedriger ist als der Maximalwert. Wenn der Anker in Anlage mit dem Elektromagneten ist, wird als Sollwert ein Haltewert vorgegeben, der niedriger ist als der Öffnungswert. Falls der Öffnungswert niedrig gewählt wird, wie dies im Sinne eines geringen Energieverbrauchs vorteilhaft ist, kann dies dazu führen, daß die Ankerplatte abfällt und nicht zur Anlage mit dem Elektromagneten gelangt. Aus der EP 0724067A1 ist ein weiteres Stellgerät bekannt mit einem Stellglied, das als Gaswechselventil ausgebildet ist. Zum Erfassen der Position des Gaswechselventils ist ein Positionssensor vorgesehen.

Die Aufgabe der Erfindung ist es, ein Verfahren zum Steuern eines Stellgeräts zu schaffen, das einfach ist und das ein Einfangen der Ankerplatte gewährleistet.

Die Erfindung wird durch die Merkmale des Patentanspruchs 1 gelöst. Die Lösung hat den Vorteil, daß der Fangwert derart vorgegeben werden kann, daß sich ein gewünschter Geschwindigkeitsverlauf der Ankerplatte einstellt, und daß der zweite Fangwert derart einstellbar ist, daß der Anker sicher eingefangen wird und ein Abfallen des Ankers in eine Ruheposition verhindert wird.

In einer vorteilhaften Ausgestaltung der Erfindung hängt der zweite Fangwert von der Geschwindigkeit der Ankerplatte vor dem Überschreiten des Schwellenwertes ab. Dies hat den Vorteil, daß der zweite Fangwert derart vorgegeben werden kann, daß einerseits eine geringe Verlustwärme erzeugt wird, andererseits die Ankerplatte aber sicher eingefangen wird.

In einer weiteren vorteilhaften Ausgestaltung der Erfindung wird der zweite Fangwert als Sollwert vorgegeben, wenn die Position der Ankerplatte einen weiteren Schwellenwert, dessen Betrag kleiner ist als der Schwellenwert K0, K5, länger als eine vorgegebene weitere Zeitdauer überschreitet. Dadurch ist gewährleistet, daß die Ankerplatte sicher eingefangen wird, wenn die durch den ersten Fangwert hervorgerufene Kraft nicht ausreicht, daß die Position der Ankerplatte den Schwellenwert K0, K5 überschreitet.

Weitere vorteilhafte Ausgestaltungen der Erfindung sind in den Unteransprüchen gekennzeichnet.

Ausführungsbeispiele der Erfindung sind anhand der schematischen Zeichnungen näher erläutert. Es zeigen:
- Figur 1: eine Anordnung eines Stellgeräts in einer Brennkraftmaschine,
- Figur 2: die Position der Ankerplatte und Ausgangssignale einer Komperatoreinrichtung aufgetragen über die Zeit t,
- Figur 3: ein Blockschaltbild einer Steuereinrichtung zum Steuern des Stellgeräts,
- Figur 4: den zeitlichen Verlauf der Spannungen und des Stroms durch die erste und die zweite Spule und die Position der Ankerplatte und
- Figur 5: eine Kennlinie eines zweiten Fangwertes.

Elemente gleicher Konstruktion und Funktion werden figurenübergreifend mit gleichen Bezugszeichen versehen.

Ein Stellgerät 1 (Figur 1) umfaßt einen Stellantrieb 11 und ein Stellglied, das beispielsweise als Gaswechselventil ausgebildet ist und einen Schaft 121 und einen Teller 122 hat. Der Stellantrieb 11 hat ein Gehäuse 111, in dem ein erster und ein zweiter Elektromagnet angeordnet sind. Der erste Elektromagnet hat einen ersten Kern 112, in dem in einer ringförmigen Nut eine erste Spule 113 eingebettet ist. Der zweite Elektromagnet hat einen zweiten Kern 114, in dem in einer weiteren ringförmigen Nut eine zweite Spule 115 eingebettet ist. Der erste Kern 112 hat eine Ausnehmung 116a, die eine Führung für den Schaft 121 bildet. Der zweite Kern 114 hat eine weitere Ausnehmung 116b, die auch als Führung des Schafts 121 dient. Eine Ankerplatte 117 ist in dem Gehäuse 111 beweglich zwischen dem ersten Kern 112 und dem zweiten Kern 114 angeordnet. Eine erste Feder 118a und eine zweite Feder 118b spannen die Ankerplatte in eine vorgegebene Ruheposition R vor.

Das Stellgerät 1 ist mit einem Zylinderkopf 21 starr verbunden. Dem Zylinderkopf 21 ist ein Ansaugkanal 22 und ein Zylinder 23 mit einem Kolben 24 zugeordnet. Der Kolben 24 ist über eine Pleuelstange 25 mit einer Kurbelwelle 26 gekoppelt.

Eine Steuereinrichtung 3 ist vorgesehen, die Signale von den Sensoren erfaßt und Stellsignale für.das Stellgerät erzeugt. Die Sensoren sind als ein Positionsgeber 4, der eine Position X der Ankerplatte 117 erfaßt, als ein erster Strommesser 5a, der den Ist-Wert I_AV1 des Stroms durch die erste Spule 113 erfaßt, ein zweiter Strommesser 5b, der einen Ist-Wert I_AV2 des Stroms durch die zweite Spule 115 erfaßt, als ein Drehzahlgeber 27, der die Drehzahl N der Kurbelwelle erfaßt, oder als ein Lasterfassungssensor 28 ausgebildet, der vorzugsweise ein Luftmassenmesser oder ein Drucksensor ist. Neben den erwähnten Sensoren können auch weitere Sensoren vorhanden sein.

In dem Ausführungsbeispiel gemäß Figur 1 ist eine Komparatoreinrichtung 7 vorgesehen, die abhängig von der erfaßten Position X und vorgegebenen Schwellenwerten ein Pulssignal erzeugt. Die Funktion der Komperatoreinrichtung 7 wird weiter unten anhand von Figur 2 näher erläutert. Ein Zeitgiied 8, das vorzugsweise als "CAPCOM"-Einheit ausgebildet ist, erfaßt die Pulsdauern des von der Komperatoreinrichtung 7 erzeugten Pulssignals und leitet die den Pulsdauern zugeordneten Zeitdauern T_C2, T_O2, T_C3, T_O3 als digitale Daten an die Steuereinrichtung 3 weiter.

Treiber 6a, 6b sind vorgesehen, die die Stellsignale der Steuereinrichtung 3 verstärken.

In Figur 2a ist der zeitliche Verlauf der Position X der Ankerplatte aufgetragen. Die Komperatoreinrichtung 7 hat sechs analoge Schwellenwertvergleicher, die jeweils bei einem der Schwellenwerte K0, K1, K2, K3, K4, K5 ihr Ausgangssignal ändern. Durch eine logische Verknüpfung der Schwellenwertvergleicher entstehen dann die in den Figuren 2b und 2c aufgetragenen Pulssignale der Komparatoreinrichtung. Die Schwellenwerte K0, K1, K2 sind im gleichen Abstand zu der Ruheposition R der Ankerplatte wie die Schwellenwerte K3, K4 bzw. K5 vorgegeben. Die Schwellenwerte liegen beispielsweise bei folgenden relativen Abstandswerten, die bezogen sind auf den Abstand der Anlagefläche der Ankerplatte bei dem ersten Elektromagneten und der Anlagefläche der Ankerplatte bei dem zweiten Elektromagneten: K0 bei 2%, K1 bei 5%, K2 bei 20%, K3 bei 80%, K4 bei 95% und K5 bei 98%.

Das Zeitglied 8 ermittelt die Pulsdauern der Pulse der Pulssignale. Der Pulsdauer des Pulses, der durch die Schwellenwerte K3 und K4 vorgegeben ist, wird die Zeitdauer T_C2 zugeordnet. In erster Näherung ist die Zeitdauer T_C2 ein Maß für die mittlere Geschwindigkeit des Ankers zwischen den Schwellenwerten K3 und K4. Ebenso ermittelt das Zeitglied die Zeitdauer T_C3, die durch den zeitlichen Abstand des Überschreitens der Position X von den Schwellenwerten K4 und K5 vorgegeben ist. Das Ermitteln der Zeitdauer T_O2, T_O3 erfolgt analog zur Ermittlung der Zeitdauer T_C2 und T_C3.

Figur 3 zeigt ein Blockschaltbild der Steuereinrichtung 3 zum Steuern des elektromechanischen Stellgeräts 1. In einem Block B1 wird ein erster Fangwert I_F1 aus einem Kennfeld ermittelt und zwar abhängig von der Drehzahl N und dem Luftmassenstrom MAF. Die Werte des Kennfelds sind an einem Motorprüfstand oder durch Simulationen so ermittelt, daß Wärmeverluste in der jeweiligen Spule gering sind.

In einer Summierstelle S1 wird die Differenz einer tatsächlichen Zeitdauer T_C3 und des Sollwertes T_C3* der Zeitdauer ermittelt. In einem Block B2 wird dann ein vorgegebener Sollwert T_C2* abhängig von der Differenz adaptiert, die in der Summierstelle S1 ermittelt wurde. In einer Summierstelle S2 wird die Differenz des Sollwertes T_C2* und der tatsächlichen Zeitdauer T_C2 berechnet.

Ein Block B3 umfaßt einen Integrator, der abhängig von der Differenz des Sollwertes T_C2* und der tatsächlichen Zeitdauer T_C2 einen Korrekturwert berechnet, mit dem in der dritten Summierstelle der erste Fangwert I_F1 korrigiert wird.

In einem Block B4 wird ein zweiter Fangwert I_F2 ermittelt. Der zweite Fangwert I_F2 ist entweder fest vorgegeben oder in einer Kennlinie abhängig von der Differenz der tatsächlichen Zeitdauer T_C3 und des Sollwertes T_C3* der Zeitdauer abgelegt. Ist der zweite Fangwert I_F2 fest vorgegeben, so hat dies den Vorteil, daß die Ermittlung des zweiten Fangwertes I_F2 weniger rechenintensiv ist. Wird der zweite Fangwert I_F2 über die Kennlinie abhängig von der Differenz der tatsächlichen Zeitdauer T_C3 und des Sollwertes T_C3* der Zeitdauer ermittelt, so sind die Wärmeverluste von der jeweils bestromten Spule deutlich verringert.

Die Kennlinie hat vorzugsweise die in der Figur 5 dargestellten Form. Ist die Differenz der tatsächlichen Zeitdauer T_C3 und des Sollwertes T_C3* der Zeitdauer gleich Null, so hat der zweite Fangwert I_F2 einen minimalen Wert. Wird die Differenz kleiner als Null, so steigt der zweite Fangwert I_F2 an um eine ausreichende Kraft zu erzeugen, die einen Prellvorgang dämpft und ein Abfallen durch das Prellen des Ankers in die Ruhelage verhindert. Wird die Differenz größer Null, so wird der zweite Fangwert auch erhöht, um ein Abfallen der Ankerplatte in die Ruheposition R zu vermeiden.

In einem Block B5 wird ein Haltewert I_H abhängig von der Drehzahl N und einem Luftmassenstrom MAF aus einem Kennfeld ermittelt. In einem Block B6 wird eine Zeitdauer T_F_OFF ermittelt und zwar abhängig von der Differenz des Sollwertes T_C2* und der tatsächlichen Zeitdauer T_C2.

In einem Block B7 wird abhängig von der Position der Ankerplatte, der Zeitdauer T_MAX, der Zeitdauer T_F_OFF und weiteren Betriebsgrößen der Brennkraftmaschine ermittelt, ob der erste Fangwert I_F1, der zweite Fangwert I_F2, der Haltewert I_H oder ein Nullwert der Sollwert für einen Regler B8 ist. Die Position X der Ankerplatte wird dabei indirekt über die tatsächlichen Zeitdauern T_C2, T_C3, T_O2, T_O3 ermittelt.

Sobald eine vorgegebene erste Bedingung erfüllt ist, wechselt der Sollwert für den Regler B8 von dem ersten Fangwert I_F1 auf den zweiten Fangwert I_F2. Die erste Bedingung ist vorzugsweise erfüllt, wenn der Betrag der Position X der Ankerplatte Schwellenwert K5, K0 überschreitet, dies wird indirekt daran erkannt, daß das Zeitglied 8 eine neue tatsächliche Zeitdauer T_C3 an die Steuereinrichtung 3 weitergeleitet hat.

Die Regelgröße des Reglers B8 ist der Strom durch die jeweils zu bestromende Spule 113, 115. Die Differenz des in Block B7 ermittelten Sollwertes und des tatsächlichen Stroms I_AV1, I_AV2 durch die Spule 113, 115 ist die Regeldifferenz des Reglers B8. Der Regler ist vorzugsweise als Zweipunktregler mit Hysterese ausgebildet. Die Stellgröße des Reglers ist ein Spannungssignal U1, U2, das dem Treiber 6a bzw. 6b zugeführt wird, der es verstärkt und der ersten bzw. zweiten Spule 113, 115 zuführt.

In Figur 3 ist das Blockschaltbild beispielhaft für die Berechnung des Stellsignals für die erste Spule 113 dargestellt. Die Berechnung des Stellsignals für die zweite Spule 115 erfolgt analog, lediglich die Zeitdauern T_C2 und T_C3 sind durch die Zeitdauern T_O2 und T_O3 zu ersetzen.

Figur 4a zeigt die Stellgröße des Reglers B8, die ein erstes Spannungssignal U1 ist, mit dem die erste Spule 113 erregt wird, bzw. ein zweites Spannungssignal U2 ist, mit dem die zweite Spule 115 erregt wird.

Figur 4b zeigt den zugeordneten zeitlichen Verlauf des Istwertes I_AV1 des Stroms durch die erste Spule 113, und punktiert den zeitlichen Verlauf des Istwertes I_AV2 des Stroms durch die zweite Spule 115. Figur 4c zeigt die Position X der Ankerplatte aufgetragen über die Zeit t.

Von einem Zeitpunkt t₁ ist zu einem Zeitpunkt t₂ ist der Sollwert für den Strom durch die erste Spule 113 der erste Fangwert I_F1. Zu dem Zeitpunkt t₂, der vorzugsweise kurz vor dem erwarteten Auftreffen der Ankerplatte 117 auf den ersten Kern 112 liegt, wird dann als Sollwert für den Regler B8 der zweite Fangwert I_F2 als Sollwert vorgegeben. Während der Zeitdauer T_F2 ist der Sollwert des Reglers B8 der zweite Fangwert. Eine zweite Bedingung ist erfüllt, wenn die Zeitdauer ab der Vorgabe des zweiten Fangwertes I_F2 größer ist als die Zeitdauer T_F2. Eine besonders hohe Zuverlässigkeit und gleichzeitig geringe Wärmeverluste bei der Steuerung des Stellgliedes sind gewährleistet, wenn die Zeitdauer T_F2 abhängt von der Geschwindigkeit der Ankerplatte 117 vor dem Überschreiten des Schwellenwerts K5. Die Zeitdauer T_C3 ist ein Maß für die Geschwindigkeit der Ankerplatte vor dem Überschreiten des Schwellenwertes K5. Der zweite Fangwert I_F2 wird vorteilhaft größer als der erste Fangwert I_F1 gewählt. So ist gewährleistet, daß die Ankerplatte sicher von dem ersten Elektromagneten gefangen wird.

Sobald die zweite Bedingung erfüllt ist- dies ist der Fall an einem Zeitpunkt t₃ - wird bis zu einem Zeitpunkt t₄ als Sollwert für den Regler B8 der Haltewert I_H vorgegeben. Der Haltewert kann sehr niedrig gewählt werden und zwar niedriger als der zweite Fangwert I_F2, da der Anker statisch an dem ersten Elektromagneten anliegt, während der Haltewert I_H der Sollwert für den Regler B8 ist.

Ab dem Zeitpunkt t₄ ist als Sollwert für den Strom durch die erste Spule 113 der Nullwert (zum Beispiel Null Ampere) vorgegeben. Die Ankerplatte schwingt dann in Richtung auf den zweiten Elektromagneten. Zum Einfangen der Spule durch den zweiten Elektromagneten wird dann vom Zeitpunkt t₅ an die zweite Spule bestromt und zwar wird dem Regler B8 als Sollwert der erste Fangwert I_F1 vorgegeben, der Regler B8 erzeugt dann das zweite Spannungssignal U2.

Die Erfindung ist nicht auf das beschriebene Ausführungsbeispiel beschränkt. Beispielsweise kann das Stellglied auch als Einspritzventil ausgebildet sein. Das Verfahren kann als Programm von einem Mikroprozessor abgearbeitet werden. Es kann aber ebenso auch durch eine Logikschaltung oder eine Analogschaltungsanordnung realisiert werden.

Der Regler kann beispielsweise auch als ein Einpunktregler mit einem Zeitglied oder als ein Pulsweitenmodulations-Regler ausgebildet sein. Es kann auch je ein Regler für jede Spule 113,115 vorgesehen sein.
Alternativ kann auch ein Gleichrichter vorgesehen sein, der das Signal des Positionsgebers 4 gleichrichtet, wobei dann die Ruheposition R den Wert Null hat. Die Komparatoreinrichtung weist dann dementsprechend nur drei Schwellenwertvergleicher auf, die jeweils bei dem Schwellenwert K0 bzw. K1 bzw. K3 ihr Ausgangssignal ändern.

Die Vorgabe des Haltewertes als Sollwert für den Strom durch die erste Spule kann auch erfolgen nach einer vorgegebenen Zeitdauer nach dem Vorgeben des Nullwertes als Sollwert des Stroms durch die zweite Spule.

Eine besonders niedrige Auftreffgeschwindigkeit der Ankerplatte auf den jeweiligen Kern 112, 114 läßt sich erreichen, wenn der erste Fangwert I_F1 für die Zeitdauer T_F_OFF nach einem Zeitpunkt t₁ₐ auf den Nullwert gesetzt wird. Die Zeitdauer T_F_OFF wird in dem Block B6 abhängig von der Differenz des Sollwertes T_C2* und der tatsächlichen Zeitdauer T_C2 berechnet. Da die Abweichung der tatsächlichen Zeitdauer T_C2 von dem Sollwert T_C2* ein Maß für die Abweichung der erwarteten Auftreffgeschwindigkeit ist, läßt sich durch ein Abschalten des Stromes durch die Spule für die Zeitdauer T_F_OFF die Auftreffgeschwindigkeit des Ankers auf den Kern auf den gewünschten Wert einstellen.

## Patentansprüche

1. Verfahren zum Steuern eines elektromechanischen Stellgeräts, das ein Stellglied (12) und einen Stellantrieb (11) hat, der aufweist:
- mindestens einen Elektromagneten mit einer Spule (113, 115)
- eine bewegliche Ankerplatte (117),
- mindestens ein Rückstellmittel, das die Ankerplatte (117) in eine vorgegebene Ruheposition (C) vorspannt, wobei dem Stellantrieb (12) ein Regler (B8) zugeordnet ist, dessen Regelgröße der Strom durch die Spule (113,115) ist, mit folgenden Schritten:
- ein erster Fangwert (I_F1) wird als Sollwert des Stroms durch die Spule (113,115) vorgegeben,
- ein zweiter Fangwert (I_F2), der größer ist als ein Haltewert (I_H), wird als Sollwert vorgegeben, wenn eine vorgegebene erste Bedingung erfüllt ist,
- der Haltewert (I_H) wird als Sollwert vorgegeben, wenn eine vorgegebene zweite Bedingung erfüllt ist, **dadurch gekennzeichnet, daß** der zweite Fangwert (I_F2) größer ist als der erste Fangwert (I_F1).

2. Verfahren nach Anspruch 1, wobei ein Positionsgeber (6) zum Erfassen der Position (X) der Ankerplatte (117) vorgesehen ist, **dadurch gekennzeichnet, daß** die erste Bedingung erfüllt ist, wenn der Betrag der Position (X) der Ankerplatte einen vorgegebenen Schwellenwert (K5,K0) überschreitet.

3. Verfahren nach einem der vorhergehenden Ansprüche, **dadurch gekennzeichnet, daß** der zweite Fangwert (I_F2) abhängt von der Geschwindigkeit der Ankerplatte (117) vor dem Überschreiten des Schwellenwertes (K5,K0).

4. Verfahren nach einem der vorhergehenden Ansprüche, **dadurch gekennzeichnet, daß** die erste Bedingung erfüllt ist, wenn die Position der Ankerplatte einen weiteren Schwellenwert (K1,K4), länger als eine vorgegebene weitere Zeitdauer (T_MAX) überschreitet, wobei der Betrag des weiteren Schwellenwerts kleiner ist als der Betrag des Schwellenwerts (K0, K5).

5. Verfahren nach einem der vorhergehenden Ansprüche, **dadurch gekennzeichnet, daß** die zweite Bedingung erfüllt ist, wenn der zweite Fangwert (I_F2) eine Zeitdauer (T_F2) als Sollwert vorgegeben ist.

6. Verfahren nach Anspruch 4, **dadurch gekennzeichnet, daß** die Zeitdauer (T_F2) abhängt von der Geschwindigkeit der Ankerplatte (117) vor dem Überschreiten des Schwellenwertes (K5,K0).

7. Verfahren nach einem der vorhergehenden Ansprüche, **dadurch gekennzeichnet, daß** der erste Fangwert (I_F1) korrigiert wird abhängig von der Geschwindigkeit der Ankerplatte (117) vor dem Überschreiten des Schwellenwertes (K0,K5).

## Claims

1. Method for controlling an electromechanical actuator, which has an actuating element (12) and an actuating drive (11), which has:
- at least one electromagnet having a coil (113, 115),
- a moving armature plate (117),
- at least one resetting means, which prestresses the armature plate (117) into a predetermined rest position (C) with the actuating drive (12) having an associated regulator (B8) whose controlled variable is the current through the coil (113, 115), having the following steps:
- a first capture value (I_F1) is predetermined as a set value of the current through the coil (113, 115),
- a second capture value (I_F2), which is greater than a holding value (I_H), is predetermined as a set value when a predetermined first condition is satisfied,
- the holding value (I_H) is predetermined as a set value when a predetermined second condition is satisfied, **characterized in that** the second capture value (I_F2) is greater than the first capture value (I_F1).

2. Method according to Claim 1, with a position sensor (6) being provided in order to detect the position (X) of the armature plate (117), **characterized in that** the first condition is satisfied when the magnitude of the position (X) of the armature plate exceeds a predetermined threshold value (K5, K0).

3. Method according to one of the preceding claims, **characterized in that** the second capture value (I_F2) depends on the speed of the armature plate (117) before the threshold value (K5, K0) was exceeded.

4. Method according to one of the preceding claims, **characterized in that** the first condition is satisfied when the position of the armature plate exceeds a further threshold value (K1, K4), which is longer than a predetermined further time period (T_MAX) and with the magnitude of the further threshold value being less than the magnitude of the threshold value (K0, K5).

5. Method according to one of the preceding claims, **characterized in that** the second condition is satisfied when the second capture value (I_F2) is predetermined a time period (T_F2) as a set value.

6. Method according to Claim 4, **characterized in that** the time period (T_F2) depends on the speed of the armature plate (117) before the threshold value (K5, K0) was exceeded.

7. Method according to one of the preceding claims, **characterized in that** the first capture value (I_F1) is corrected as a function of the speed of the armature plate (117) before the threshold value (K0, K5) was exceeded.

## Revendications

1. Procédé de commande d'un dispositif de réglage électromécanique qui comprend un organe de réglage (12) et un dispositif d'entraînement (11), lequel comprend :
- au moins un électro-aimant muni d'une bobine (113, 115)
- une plaque d'armature mobile (117),
- au moins un moyen de rappel qui applique à la plaque d'armature (117) une précontrainte dans une position de repos prédéterminée (C), un régulateur (B8) dont la grandeur réglée est le courant passant dans la bobine (113, 115) étant associé au dispositif d'entraînement (12), procédé comprenant les pas suivants :
- une première valeur d'attraction (I_F1) est utilisée comme valeur de consigne du courant passant dans la bobine (113, 115),
- une deuxième valeur d'attraction (I_F2) qui est supérieure à une valeur de maintien (I_H), est utilisée comme valeur de consigne si une première condition prédéterminée est remplie,
- la valeur de maintien (I_H) est utilisée comme valeur de consigne si une deuxième condition prédéterminée est remplie, **caractérisé en ce que** la deuxième valeur d'attraction (I_F2) est supérieure à la première valeur d'attraction (I_F1).

2. Procédé selon la revendication 1, dans lequel un détecteur de position (4) est prévu pour détecter la position (X) de la plaque d'armature (117), **caractérisé en ce que** la première condition est remplie si la valeur de la position (X) de la plaque d'armature dépasse une valeur de seuil prédéterminé (K5, K0).

3. Procédé selon l'une des revendications précédentes, **caractérisé en ce que** la deuxième valeur d'attraction (I_F2) dépend de la vitesse de la plaque d'armature (117) avant le dépassement de la valeur de seuil (K5, K0).

4. Procédé selon l'une des revendications précédentes, **caractérisé en ce que** la première condition est remplie si la position de la plaque d'armature dépasse une autre valeur de seuil (K1, K4) pendant plus longtemps qu'une autre durée prédéterminée (T_MAX), la valeur de l'autre seuil étant plus petite que la valeur du seuil (K0, K5).

5. Procédé selon l'une des revendications précédentes, **caractérisé en ce que** la deuxième condition est remplie si une durée (T_F2) est utilisée comme valeur de consigne pour la deuxième valeur d'attraction (I_F2).

6. Procédé selon la revendication 4, **caractérisé en ce que** la durée (T_F2) dépend de la vitesse de la plaque d'armature (117) avant le dépassement de la valeur de seuil (K5, K0).

7. Procédé selon l'une des revendications précédentes, **caractérisé en ce que** la première valeur d'attraction (I_F1) est corrigée en fonction de la vitesse de la plaque d'armature (117) avant le dépassement de la valeur de seuil (K0, K5).
